# FASCICULE DE BREVET EUROPEEN

(11) **EP 3 048 923 B1**
(45) Date de publication et mention de la délivrance du brevet: **31.01.2018**
(21) Numéro de dépôt: 14777566.2
(22) Date de dépôt: 26.09.2014
(51) Int. Cl.: A45B 23/00, E04H 15/28

(54) **DISPOSITIF DE PROTECTION A MECANISME DE SYMETRIE**
SCHUTZVORRICHTUNG MIT SYMMETRIEMECHANISMUS
PROTECTION DEVICE WITH SYMMETRY MECHANISM

(30) Priorité: 27.09.2013 FR 1359339
(43) Date de publication de la demande: 03.08.2016
(73) Titulaire: ABM Solution, 92350 Le Plessis Robinson (FR)
(72) Inventeur: AIT BELKACEM, Reda, 92350 Le Plessis Robinson (FR)
(74) Mandataire: Regimbeau
(86) Numéro de dépôt international: PCT/EP2014/070675
(87) Numéro de publication internationale: WO 2015/044380

(56) Documents cités:
- WO-A2-2012/163917
- FR-A1- 2 315 883

## Description

### DOMAINE DE L'INVENTION

Le domaine de l'invention est celui des dispositifs de protection, comprenant un mât et un panneau de protection pivotant par rapport au mât.

L'invention concerne notamment un dispositif pare-soleil ou permettant la protection contre d'autres conditions climatiques, et peut être utilisée sur une terrasse, dans un jardin, sur la plage, au bord d'une piscine et dans des environnements semblables.

### ETAT DE L'ART

De nombreux dispositifs de protection, notamment de type pare-soleil, ont déjà été proposés.

On connait par exemple le document WO2012/163917.

On connaît par exemple du document FR 2 354 729 un parasol comprenant un mât, et un panneau de protection sur lequel est tendue une toile, le panneau de protection étant monté rotatif selon trois axes orthogonaux par rapport au mât, pour conférer au parasol une variété de positions différentes et une adaptabilité aux conditions climatiques.

Le mécanisme permettant la rotation du panneau par rapport au mât n'est toutefois pas très robuste, ce qui empêche de prévoir pour ce dispositif de protection un panneau de grandes dimensions.

On connaît également du document FR 2 504 368 un dispositif de protection comprenant une toile tendue sur une armature, le montant de l'armature étant déporté pour pouvoir associer entre eux plusieurs dispositifs pour augmenter la surface de protection sans la gêner par la présence d'un mât.

Ce dispositif présente une structure plus lourde et plus rigide pour augmenter la surface de protection offerte par le dispositif individuel.

La structure du dispositif proposé est donc plus compliquée à manipuler, et donc peu modulaire, en dépit des applications recherchées. Le dispositif est aussi trop coûteux.

### PRESENTATION DE L'INVENTION

Un but de l'invention est de proposer un dispositif de protection ne présentant pas les problèmes évoqués ci-avant.

En particulier, un but de l'invention est de proposer un dispositif de protection permettant de couvrir une surface de protection importante, tout en conservant une structure facile à manipuler.

Un autre but de l'invention est de proposer un ensemble comprenant plusieurs dispositifs de protection arrangés de manière à maximiser la surface de protection sans que les mâts des dispositifs n'en gênent l'accès.

A cet égard, l'invention a pour objet un dispositif de protection comprenant un mât et un panneau de protection, le panneau de protection comprenant :
- un cadre définissant un plan du panneau,
- une surface de protection montée sur le cadre, et
- un élément de support du cadre, monté rotatif par rapport au mât pour permettre une rotation du panneau de protection par rapport au mât selon une direction orthogonale au mât,
- l'armature d'accouplement et l'élément de support du cadre comprennent des moyens de limitation de leur rotation relative à un angle définissant deux positions angulaires extrêmes de l'armature d'accouplement par rapport à l'élément de support du cadre, lesdites positions permettant à un même dispositif de protection d'adopter deux configurations symétriques l'une de l'autre par rotation du mât autour de son axe, chaque configuration comprenant respectivement une position angulaire extrême de l'armature par rapport à l'élément de support du cadre,
- le mât comprend une tige, une mâchoire montée à une extrémité de la tige, la mâchoire comprenant un logement cylindrique s'étendant selon une direction orthogonale à la direction du mat, et l'élément de support comprend arbre cylindrique adapté pour être monté rotatif dans le logement,
caractérisé en ce que le panneau de protection comprend en outre une armature d'accouplement entre l'élément de support du cadre et le cadre, et en ce que l'armature d'accouplement est en liaison rotative par rapport à l'élément de support du cadre selon une direction orthogonale au plan du panneau de protection.

Avantageusement, mais facultativement, le dispositif selon l'invention peut en outre comprendre au moins l'une des caractéristiques suivantes :
- le panneau comprend au moins deux cotés adjacents rectilignes formant un sommet, et le mât est lié au panneau au niveau d'un sommet dudit panneau, par exemple le panneau présente une forme polygonale, ou comprend au moins deux cotés adjacents rectilignes et un côté curviligne reliant lesdits côtés rectilignes,
- le panneau est symétrique par rapport à un plan bissecteur du sommet par lequel il est lié au mât,
- l'angle limite de rotation relative entre l'armature d'accouplement et l'élément de support du cadre est égal à l'angle supplémentaire de l'ouverture angulaire du sommet du panneau par lequel le panneau est lié au mât, et la rotation du mât entre les configurations symétriques est de 180°,
- le cadre est fixé de façon amovible sur l'armature d'accouplement,
- le cadre comporte une poignée et trois tiges montées sur la poignée à une extrémité, et l'armature d'accouplement comprend des bras de support des tiges et des éléments d'encliquetage des tiges sur le support, permettant la fixation amovible du cadre sur l'armature d'accouplement,
- les tiges du cadre comprennent une tige centrale et deux tiges latérales, montées sur la poignée de part et d'autre de la tige centrale, les tiges latérales étant montées rotatives par rapport à la poignée pour pouvoir se replier contre la tige centrale, et la tige centrale étant télescopique,
- la surface de protection est rigide.

L'invention a également pour objet un ensemble comprenant deux dispositifs de protection selon la présentation qui précède, dans lequel les dispositifs de protection sont montés sur un socle commun, les mâts étant parallèles entre eux, et chaque armature d'accouplement étant pivotée par rapport à l'élément respectif de support du cadre pour adopter une position dans laquelle les deux dispositifs de protection sont symétriques l'un de l'autre par rapport à un plan (P) s'étendant entre eux.

Avantageusement, mais facultativement, dans l'ensemble selon l'invention, le socle est une paroi verticale.

Le dispositif de protection proposé est robuste car l'armature d'accouplement du cadre sur son support permet de ramener le centre de gravité du panneau de protection à proximité du mât, ce qui stabilise l'ensemble de la structure.

De plus, le fait que l'armature d'accouplement soit montée pivotante par rapport au support de cadre permet de monter deux dispositifs de protection identiques de manière symétrique, en pivotant l'une des armatures à 90° par rapport à son support, pour positionner côte à côte les panneaux de protection et donc augmenter la surface de protection. Ceci est réalisé sans différencier les pièces des deux dispositifs, et donc sans augmenter le coût de production du dispositif.

Le cadre pliable et monté amovible sur l'armature permet de ranger le panneau facilement et dans un minimum de place.

### PRESENTATION DES FIGURES

D'autres aspects, buts et avantages de la présente invention apparaîtront à la lecture de la description détaillée qui suit. L'invention sera aussi mieux comprise en référence à cette description considérée conjointement avec les dessins annexés, donnés à titre d'exemples non limitatifs et sur lesquels :
- La figure 1a représente un dispositif de protection selon un mode de réalisation de l'invention.
- La figure 1b est une vue en éclaté du dispositif de la figure 1a,
- La figure 2 est une vue du système de rotation entre un élément de support de cadre et un mât d'un dispositif,
- La figure 3 représente un élément de support de cadre et une armature d'accouplement,
- Les figures 4a à 4e représentent un cadre selon divers modes de réalisation,
- La figure 5 représente un détail de réalisation d'une armature d'accouplement,
- Les figures 6a et 6b représentent une vue d'un ensemble comprenant deux dispositifs de protection selon deux modes de réalisation de l'ensemble,
- La figure 6c représente un dispositif de fixation utilisé pour l'ensemble de la figure 6b.
- La figure 7 représente un exemple de manipulation d'un dispositif pour adopter deux configurations symétriques l'une de l'autre.

### DESCRIPTION DETAILLEE D'AU MOINS UN MODE DE REALISATION

En référence à la figure 1a, on a représenté un dispositif de protection 1, dont l'utilisation permet notamment de se protéger du soleil.

Le dispositif de protection 1 comporte un mât 10, qui s'étend selon une direction principale, généralement verticale lorsque le dispositif de protection 1 est dans une position d'utilisation.

Le dispositif de protection 1 comporte en outre un panneau 20 de protection, qui est monté rotatif par rapport au mât 10, autour d'un axe X-X orthogonal à la direction du mât.

Le mât peut comprendre selon un mode de réalisation préféré une tige formée de deux portions de tube 11, 12, adaptées pour coulisser l'une à l'intérieur de l'autre, et un système 13 d'arrêt en translation d'une portion 12 par rapport à l'autre. Ainsi la tige est télescopique, elle peut être déployée en utilisation, et la portion 12 peut être insérée dans la portion 11 pour diminuer l'encombrement du mât lors de son rangement.

Le panneau présente au moins deux côtés rectilignes adjacents formant un sommet par lequel il est fixé au mât 10. Selon un premier mode de réalisation, le panneau présente une forme polygonale, avantageusement carrée ou rectangulaire. Alternativement, le panneau comporte au moins deux côtés rectilignes adjacents, et un côté curviligne reliant entre eux les côtés rectilignes. Le panneau est alors fixé au mât au niveau du sommet formé par les deux côtés rectilignes adjacents.

De cette façon le mât 10 est déporté par rapport au panneau et maximise la surface protégée sous le panneau lorsque celui-ci est déployé, c'est-à-dire lorsqu'il s'étend orthogonalement au mât ou encore horizontalement en position d'utilisation du dispositif de protection 1.

Très avantageusement, le panneau 20 est symétrique par rapport à un plan bissecteur passant par le sommet par lequel il est lié au mât ; c'est le cas par exemple d'un carré, d'un losange, ou d'un quart de cercle. On a représenté sur la figure 1b un tel plan B pour un panneau carré.

Sur la figure 1b et la figure 2, le mât 10 comprend en outre une mâchoire 14, montée à l'extrémité de la tige, par exemple à l'extrémité de la portion 12, et de préférence fixée à celle-ci par boulonnage ou vissage. La mâchoire 14 est ainsi de préférence solidaire du mât.

La mâchoire 14 comporte un logement cylindrique 15, s'étendant selon une direction orthogonale X-X à la direction du mât 10.

Le logement 15 est adapté pour recevoir un arbre cylindrique 16 d'un élément de support de cadre 3 décrit ci-après. L'arbre cylindrique 16 est monté rotatif dans le logement 15 par rapport à l'axe du logement, qui correspond à l'axe de l'arbre lorsque celui-ci est inséré dans le logement.

De plus, afin de bloquer l'arbre cylindrique 16 en rotation dans le logement 15 selon au moins une, et de préférence une pluralité de positions différentes, l'arbre cylindrique 16 comprend une pluralité de cannelures 160, et la mâchoire 14 comprend une fente (non représentée) de forme correspondante. Le dispositif 1 comporte en outre une clavette 17 adaptée pour être reçue dans une cannelure au travers de la fente de la mâchoire, pour bloquer en rotation l'arbre 16 dans le logement 15.

Ainsi, on peut modifier la position angulaire de l'arbre 16 par rapport au logement 15 en desserrant la clavette 17, et en pivotant l'arbre 16 dans le logement 15.

Pour garantir la robustesse des pièces mécaniques sollicitées comme l'arbre 16 et la clavette 17, celles-ci sont avantageusement réalisées en acier inoxydable.

La partie fixe de la mâchoire par rapport au mât 10, dans laquelle est réalisé l'évidement cylindrique 15 formant logement, peut quant à elle être réalisée en aluminium.

Selon le mode de réalisation représenté en figure 2, le logement 15 est décalé latéralement par rapport au mât. Alternativement, le logement 15 peut se trouver dans le prolongement de mât suivant la direction d'extension du mât.

En référence à la figure 3, le panneau de protection 20 comporte un élément de support de cadre 3. Cet élément de support de cadre comprend l'arbre 16 et deux pattes 30 s'étendant parallèlement, les pattes étant fixées à l'arbre 16 de part et d'autre de celui-ci, par exemple par vissage ou boulonnage. L'arbre 16 assure donc, par sa rotation dans le logement 15, la liaison rotative entre le mât 10 et le panneau 20.

Un disque de support 31 est monté sur les pattes 30. Il comprend à cet égard deux fentes 311 dans lesquelles sont soudées les pattes.

Selon un premier mode de réalisation représenté en figure 3, le disque de support 31 est décalé latéralement par rapport à l'arbre 16, les pattes 30 s'étendant dans une direction orthogonale à l'axe de l'arbre 16 et orthogonale à l'axe du mât 10. Selon un mode de réalisation alternatif, le disque de support est situé au droit de l'arbre 16 lorsqu'il est fixé sur celui-ci, les pattes s'étendant alors selon une direction orthogonale à l'axe de l'arbre 16 et parallèle à l'axe du mât. Dans ce cas, si l'arbre 16 se trouve dans le prolongement du mât, le disque de support est également dans ce prolongement.

Sur le disque 31 est réalisé un sillon traversant 310 en arc de cercle, qui sera décrit plus en détails ci-après.

Sur les figures 1a et 1b, le panneau de protection 20 comporte en outre un cadre 4, définissant un plan du panneau de protection 20. Sur le cadre est fixée une surface de protection 5, qui peut être une surface rigide telle qu'une plaque légère, par exemple en matériaux composites, ou une toile, la toile étant alors de préférence tendue sur le cadre.

La toile 5 peut alors être réalisée en un matériau tissé, de type textile végétal ou synthétique, de préférence élastique afin d'être tendue sur le cadre. Dans tous les cas, la surface de protection 5 est avantageusement imperméable, pour conférer au dispositif de protection une fonction d'abri contre la pluie.

En référence à la figure 4a, on a représenté plus en détails un mode de réalisation de la structure du cadre 4. Celui-ci comporte trois tiges, dont une tige centrale 40, et deux tiges latérales 41. Les trois tiges sont réunies en une extrémité par une poignée 42, qui est une structure métallique comportant un orifice de préhension permettant de manipuler et transporter le cadre avec simplicité.

La poignée 42 présente une forme généralement triangulaire, dont deux sommets comportent une liaison avec les tiges latérales 41, et la liaison avec la tige centrale 40 se trouvant approximativement à mi-longueur du côté s'étendant entre les sommets.

La tige centrale 40 comprend un fourreau 43 fixé à la poignée 42 ou venu de matière avec elle, et une ou plusieurs baguettes 44 télescopiques dans le fourreau 43.

Les tiges latérales sont montées pivotantes par rapport à la poignée 42, par rapport à un axe orthogonal au plan de cadre (qui correspond au plan dans lequel est inscrite la poignée 42). Ainsi, les tiges latérales 41 peuvent se rabattre contre la tige centrale 40 pour replier le cadre en une position commode de transport.

Le cadre 4 est avantageusement une pièce symétrique par rapport un plan bissecteur passant par le sommet reliant le cadre au mât, les tiges latérales 41 étant donc de même longueur, et pouvant être déployées d'un même angle par rapport à la tige centrale 40. Alternativement, les tiges latérales 41 sont fixes par rapport à la tige centrale 40.

Selon un mode de réalisation alternatif, le cadre 4 peut être une armature fermée, de préférence polygonale, et avantageusement tubulaire, supportant la surface de protection 5, qui est avantageusement rigide mais peut alternativement être souple et tendue sur le cadre.

Ainsi, à titre d'exemple non limitatif, le cadre 4 peut être carré et comprendre quatre tiges latérales 41 tubulaires et de longueurs identiques et quatre coins 44 comprenant chacun deux orifices adaptés pour recevoir les extrémités de deux tiges. Les coins peuvent former des angles droits nets ou arrondis comme sur la figure. Des moyens de solidarisation des tiges dans les coins peuvent être prévus (par exemple par vissage ou autres).

Selon ce mode de réalisation, l'un des coins peut former une poignée 42. A cet égard le coin 44 correspondant à la poignée est avantageusement arrondi. Alternativement, une poignée 42 peut être formée par au moins une bande de matière rapportée entre deux tiges latérales adjacentes, comme sur la figure 4b.

Selon encore un autre mode de réalisation, représenté sur les figures 4c à 4e, le cadre peut comprendre une tige principale 45 raccordée en une extrémité au mat par l'intermédiaire d'une armature d'accouplement 6 décrite ci-après. L'extrémité opposée de la tige principale 45 est reliée à une pluralité de tiges secondaires 46.

Les tiges secondaires 46 sont montées pivotantes par rapport à la tige principale pour permettre leur repliement le long de celle-ci, ou leur déploiement pour fixer ou tendre la surface de protection du panneau de protection. La rotation est donc faite dans le plan de la tige principale, selon un ou plusieurs axes orthogonaux audit plan.

La disposition des tiges secondaires 46 peut faire l'objet de plusieurs modes de réalisation. Sur les figures 4c et 4d, les tiges sont montées en éventail autour d'un axe commun 49.

Sur la figure 4e, les tiges secondaires 46 sont montées autour d'axes séparés 49' permettant de se déployer, dans le plan de la tige principale 45, dans toutes les directions autour de celle-ci.

Selon ce mode de réalisation, le cadre 4 comprend avantageusement deux platines 47 fixées à l'extrémité de la tige principale de manière à ce que celle-ci soit disposée entre les deux platines et qu'il subsiste un espace entre ces platines. Dans l'espace restant, une pluralité de fourreaux 48 sont montés rotatifs autour d'axes respectifs s'étendant entre les deux platines.

Chaque tige secondaire 46 est insérée dans un fourreau 48 correspondant pour obtenir le montage rotatif. De plus, les fourreaux 48 dont les axes sont adjacents aux grands côtés de la tige principale sont avantageusement adaptés pour permettre l'insertion d'une tige de sorte que l'axe de la tige et l'axe du fourreau soient confondus. Ainsi les tiges secondaires 46 correspondantes, dites premières tiges secondaires, peuvent se rabattre directement le long des grands cotés.

Les fourreaux dont les axes sont adjacents au plus petit côté de la tige principale sont adaptés pour recevoir les tiges secondaires 46' correspondantes, dites deuxièmes tiges secondaires, en formant un angle de 90°. De cette façon, les deuxièmes tiges secondaires peuvent être rabattues sur les premières.

Selon un mode de réalisation préféré, la fixation de la surface de protection 5 sur le cadre peut être réalisée par exemple par encliquetage, si la surface comprend une plaque rigide.

Alternativement, dans le cas où la surface de protection 5 est une toile 5 souple, sa fixation sur le cadre peut être réalisée en aménageant dans la toile 5 des fourreaux 50adaptés pour recevoir des tiges du cadre.

Ainsi, dans le mode de réalisation de la figure 1a, les fourreaux se trouvent sur deux cotés adjacents pour recevoir les tiges latérales quand celles-ci sont déployées au maximum par rapport à la tige centrale 40. De préférence, dans le cas où le cadre est conforme à la figure 4a, le déploiement maximal des deux tiges latérales confère au cadre 4 une ouverture angulaire correspondant à l'angle entre les deux cotés adjacents formant le sommet par lequel le panneau est lié au mât.

Dans le mode réalisation préféré dans lequel le panneau 20 est carré ou rectangulaire, le déploiement maximal des tiges correspond à un angle de 45° entre chaque tige latérale et la tige centrale, et donc un angle de 90° entre les deux tiges latérales, correspondant à l'angle droit entre deux cotés successifs de la surface de protection.

Ainsi les tiges latérales 41 s'étendent le long des deux côtés successifs de la surface de protection, et la tige centrale 40 s'étend le long d'une diagonale de la surface.

Alternativement, dans le cas où la surface de protection 5 est rigide, l'ouverture angulaire correspondant à au déploiement maximal des deux tiges latérales 41 peut être inférieure à l'angle entre les côtés du panneau formant le sommet. Dans ce cas, la surface 5 est tout de même avantageusement positionnée sur cadre 4 de manière à s'étendre symétriquement de part et d'autre de la tige centrale 40.

Dans le cas où le cadre est carré conformément à la figure 4b, les fourreaux 50 de la toile souple peuvent être des fourreaux pouvant s'ouvrir et se fermer, par exemple en étant pourvus de bandes de type velours-crochet. Ceci permet de positionner la toile sur le cadre 4, d'ouvrir les fourreaux pour y positionner les tiges latérales, et de les fermer autour des tiges pour enserrer les tiges et ainsi solidariser la toile aux fourreaux.

De plus, si la toile est souple, elle présente alors des dimensions identiques au cadre : elle est carrée et de même longueur de côté que le cadre. Si elle est rigide, elle peut être carrée ou rectangulaire, et présenter des côtés de longueur supérieure ou égale que les côtés du cadre.

De préférence, le cadre est à la fois léger et résistant, pour pouvoir être transporté facilement mais toutefois résister à des contraintes telles que celles imposées par le vent. A cet égard, il est de préférence réalisé en aluminium.

Dans le cas où le cadre est conforme au mode de réalisation des figures 4c à 4e, la surface de protection peut être tendue sur les tiges secondaires 46.

De retour à la figure 3, le panneau de protection 20 comprend en outre une armature d'accouplement 6 entre le support de cadre 3 et le cadre 4.

L'armature d'accouplement 6 comprend une base 60 adaptée pour être fixée sur le disque 31 du support de cadre. Avantageusement, la base est de forme générale carrée, dont les côtés sont supérieurs au diamètre du disque 31 de l'élément de support.

L'armature d'accouplement 6 comprend également des bras sur lesquels peuvent venir se fixer les tiges latérales 41 et la tige centrale 40 du cadre, lorsque les tiges latérales sont en position déployée, dans le cas de la figure 4a, ou deux tiges latérales 41 adjacentes du cadre carré de la figure 4b.

L'armature 6 comprend donc un bras central 62 et deux bras latéraux 61, réunis en une extrémité par la base 60. L'ensemble de l'armature est réalisé de préférence en aluminium.

L'armature 6 est avantageusement une pièce symétrique, dont les bras latéraux sont de même longueur et dont l'écartement par rapport au bras central 62 est identique.

L'ouverture angulaire entre les bras latéraux 61 correspond à l'ouverture angulaire du cadre 4 et, de préférence, à l'angle entre deux cotés adjacents de la surface de protection 5. Ceci est particulièrement préférable lorsque la surface de protection 5 est une toile tendue sur le cadre 4. Alternativement, dans le cas où la surface de protection 5 est rigide, l'ouverture angulaire des bras 61 de l'armature 6 et du cadre 4 peut être inférieure à l'ouverture angulaire du sommet par lequel le panneau 20 est lié au mât 10.

Ainsi l'armature 6 se trouve dans un coin ou sommet du panneau.

Dans le mode de réalisation dans lequel la surface 5 est carrée ou rectangulaire, les bras latéraux 61, 62 forment avantageusement au niveau de leur jonction un angle droit.

Les autres extrémités des bras 61, 62 sont reliées entre elles par un arc 63 de manière à consolider l'armature.

Avantageusement, les bras latéraux 61 comprennent chacun un dispositif d'encliquetage 610 des tiges latérales 41 du cadre 4, permettant la fixation amovible du cadre sur l'armature 6. Avantageusement, mais facultativement, le bras central 62 peut également comprendre un dispositif d'encliquetage de la tige centrale du cadre, dans le cas où celui-ci est conforme au premier mode de réalisation (Figure 4a).

Le cadre peut de cette manière être retiré du reste du dispositif pour ranger la surface de protection 5 en cas de non utilisation du dispositif, dont l'encombrement est alors réduit. Avantageusement, le cadre 4 peut être verrouillé sur l'armature 6 après son encliquetage, par exemple grâce à une poignée de verrouillage insérée dans un orifice 620 de l'armature, l'orifice comprenant de façon connue une protubérance 622 de section réduite adaptée pour retenir la poignée une fois en position.

Dans le mode de réalisation des figures 4c à 4e, la tige principale 45 du cadre 4 est montée sur l'armature d'accouplement 6, avantageusement par encliquetage. Dans ce cas, comme visible sur la figure 5, l'armature d'accouplement 6 peut présenter une ouverture angulaire plus réduite entre ses bras latéraux 61, voire être réduire à un support de la tige principale comprenant une base 60 montée sur le support de cadre 3, et un bras 62 (correspondant au bras central de la figure 3) soutenant la tige principale 45.

L'armature 6 est quant à elle montée rotative sur le support de cadre 3.

Par exemple, l'armature peut être montée au support par crabotage, l'armature comprenant des dents de crabot (non représentées) adaptées pour coopérer avec des fentes 312 complémentaires du support de cadre. Les dents de crabot et les fentes 312 sont d'abord alignées pour permettre d'insérer le disque de support 31 entre les dents de l'armature 6, puis les deux pièces sont pivotées l'une par rapport à l'autre, les dents de crabot comportant des rebords adaptés pour interdire une translation relative entre l'armature et le disque de support 31.

Cette liaison entre l'armature 6 et le support de cadre 3 permet donc de faire pivoter l'armature par rapport au support 3 autour d'un axe orthogonal Y-Y au plan du panneau de protection (le plan du panneau de protection correspondant au plan défini par l'armature 6).

Ceci permet, par une double rotation du dispositif de protection, comprenant une rotation du dispositif autour de son mât, et une rotation de l'armature par rapport au support de cadre, de faire adopter au dispositif de protection toutes les configurations possibles, permettant d'adapter notamment les positions relatives du panneau et du mât en fonction de la position du soleil.

En outre, la rotation relative entre le support de cadre 3 et l'armature 6 est limitée à un angle définissant deux positions extrêmes de l'armature par rapport au support 3, correspondant à deux configurations dites « gauche » et « droite » du dispositif de protection.

Pour limiter la rotation relative entre l'armature et le support 3, la base 60 de l'armature comprend un orifice traversant 600 adapté pour recevoir un système de verrou à cheville 601. La cheville 601 est adaptée pour traverser l'orifice 600 et être reçue dans le sillon 310 du support 3. Le dispositif comprend en outre une poignée 602, qui peut coopérer avec la cheville 601 pour la maintenir serrée en position dans le sillon 310, ou, en desserrant la poignée, libérer la cheville pour permettre son déplacement dans le sillon 310 et permettre ainsi la rotation de l'armature 6 par rapport au support 3.

Comme indiqué précédemment, le sillon 310 est un arc de cercle. L'ouverture angulaire du sillon 310 définit l'angle de rotation relative limite entre le support de cadre 3 et l'armature 6, la cheville 601 venant en butée contre les extrémités du sillon 310.

Avantageusement, selon le mode de réalisation de la figure 3, l'angle d'ouverture du sillon 310 est le supplémentaire de l'ouverture angulaire de l'angle du sommet par lequel est relié le panneau au mât, entre deux cotés successifs de la surface de protection 5. Le terme « supplémentaire » est compris au sens mathématique du terme, c'est-à-dire que la somme de l'ouverture angulaire de l'armature et de celle du sillon est égale à 180°.

De préférence, dans le mode de réalisation dans lequel la surface de protection est carrée ou rectangulaire, l'ouverture angulaire du sillon est de 90° et celle de l'armature est aussi de 90°.

Dans le mode de réalisation dans lequel la surface de protection 5 est une toile tendue sur le cadre 4, l'angle d'ouverture du sillon 310 est également le supplémentaire de l'ouverture angulaire du cadre 4 et de l'armature, puisque cette ouverture angulaire correspond à celle du panneau.

Le sillon et le système de verrou à cheville permettent ainsi de limiter l'amplitude de la rotation entre l'armature 6 et le support 3 à l'ouverture angulaire du sillon.

Les deux configurations gauche et droite ainsi définies permettent, dans le mode de réalisation très avantageux dans lequel le panneau de protection 20 est une pièce symétrique par rapport au plan bissecteur du sommet par lequel il est lié au mât, de faire adopter simplement au dispositif de protection deux dispositions symétriques l'une de l'autre. En l'occurrence, dans le mode de réalisation de la figure 3, comme représenté schématiquement en figure 7, le dispositif de protection peut adopter des dispositions symétriques l'une de l'autre en pivotant l'armature 6 d'une configuration extrême à l'autre (de configuration gauche à droite ou l'inverse), et en pivotant le mât du dispositif de 180°.

Selon le mode de réalisation alternatif non représenté l'arbre 16 se trouve dans le prolongement du mât, et le disque de support se trouve également dans le prolongement du mât, le sillon présente une ouverture angulaire de 180°, et les dispositions symétriques du dispositif de protection sont obtenues en changeant de configuration l'armature, et en pivotant le mât du dispositif de 90°.

Le choix de l'ouverture angulaire du sillon permet donc, en référence à la figure 6a, de s'affranchir de l'asymétrie du dispositif de protection qui résulterait si le panneau était monté fixe sur le mât par rapport à la direction du mât.

Dans le mode de réalisation des figures 4c à 4e, une autre configuration avantageuse est une configuration de rangement dans lequel l'armature d'accouplement 6 forme un angle nul avec l'élément de support du cadre, et est rabattue contre le mât, les tiges secondaires étant également rabattues contre la tige principale. Dans une application préférée du dispositif de protection 1 représentée en figure 6a, on utilise un ensemble comprenant deux dispositifs de protection identiques 1, 1', comprenant chacun un panneau 20, 20' carré, les mâts étant montés parallèles entre eux sur un support commun 7. Il est alors avantageux que les deux dispositifs de protection 1 soient respectivement dans les deux configurations symétriques l'une de l'autre par rapport à un plan de symétrie P s'étendant entre les mâts, afin de maximiser la surface de protection et de diminuer la gêne engendrée par les mâts.

Sur la figure 6a, les mâts sont disposés entre les panneaux 20, 20' des dispositifs (pour plus de visibilité les panneaux ont été représentés sans les surfaces de protection). La symétrie est permise par le pivotement, pour l'un des dispositifs, de l'armature 6 par rapport au support de l'amplitude maximale autorisée par le sillon 310 du support, et le pivotement du mât de 180°.

Dans cette position, l'une des armatures 6, 6' se trouve donc dans une première position extrême, gauche ou droite, autorisée par le sillon 310, 310' par rapport au support 3, 3', et l'autre armature se trouve dans la seconde position extrême, droite ou gauche, autorisée par le sillon par rapport au support.

Le support commun 7 peut être une paroi verticale telle qu'un mur, comme sur la figure 6a, ou un mât commun comme sur la figure 6b, pourvu d'un système de fixation 70 des deux mats 10, 10' des dispositifs 1,1' représenté en figure 6c, le système de fixation 70 comprenant une base métallique 71 pourvue de renfoncements 72 adaptés pour recevoir chaque mât, et des arceaux métalliques 73 permettant de maintenir les mâts en appui contre la base 71.

Alternativement, le dispositif de protection 1 utilisé seul peut en outre comprendre un socle (non représenté) sur lequel le mât est fixé pour le maintenir en position verticale. Le mât peut encore présenter, à son extrémité opposée à la mâchoire 14, une terminaison pointue (non représentée) lui permettant d'être enfiché dans un sol meuble comme du sable pour une utilisation balnéaire.

## Revendications

1. Dispositif de protection (1) comprenant un mât (10) comprenant :
- une tige (12),
- une mâchoire (14) montée à une extrémité de la tige, comprenant un logement (15) cylindrique s'étendant selon une direction orthogonale (X-X) à la direction du mat (10),
et un panneau de protection (20), le panneau de protection comprenant :
- un cadre (4) définissant un plan du panneau,
- une surface de protection (5) montée sur le cadre (4), et
- un élément de support (3) du cadre (4), comprenant un arbre cylindrique (16) adapté pour être monté rotatif dans le logement (15) de la mâchoire (14) pour permettre une rotation du panneau de protection par rapport au mât selon une direction (X-X) orthogonale au mât (10), et
- une armature d'accouplement (6) entre l'élément de support (3) du cadre (4) et le cadre (4),
**caractérisé en ce que en ce que** l'armature d'accouplement (6) est en liaison rotative par rapport à l'élément de support (3) du cadre (4) selon une direction orthogonale (Y-Y) au plan du panneau de protection,
et **en ce que** l'armature d'accouplement (6) et l'élément de support (3) du cadre (4) comprennent des moyens de limitation (310, 601, 602) de leur rotation relative à un angle définissant deux positions angulaires extrêmes de l'armature d'accouplement (6) par rapport à l'élément de support (3) du cadre (4), lesdites positions permettant à un même dispositif (1) de protection d'adopter deux configurations symétriques l'une de l'autre par rotation du mât (10) autour de son axe, chaque configuration comprenant respectivement une position angulaire extrême de l'armature par rapport à l'élément de support (3) du cadre.

2. Dispositif de protection (1) selon la revendication 1, dans lequel le panneau (20) présente une forme polygonale, ou comprend au moins deux cotés adjacents rectilignes formant un sommet et un côté curviligne reliant lesdits côtés rectilignes, et le mât (10) est lié au panneau (20) au niveau d'un sommet dudit panneau.

3. Dispositif de protection (1) selon la revendication 2, dans lequel le panneau (20) est symétrique par rapport à un plan bissecteur (B) du sommet par lequel il est lié au mât (10).

4. Dispositif de protection (1) selon la revendication 3, dans lequel l'angle limite de rotation relative entre l'armature d'accouplement (6) et l'élément de support (3) du cadre (4) est égal à l'angle supplémentaire de l'ouverture angulaire du sommet du panneau (20) par lequel le panneau (20) est lié au mât (10), et la rotation du mât entre les configurations symétriques est de 180°.

5. Dispositif de protection (1) selon l'une des revendications 1 à 4, dans lequel le cadre est fixé de façon amovible sur l'armature d'accouplement (6).

6. Dispositif de protection selon la revendication 5, dans lequel le cadre (4) comporte une poignée (42) et trois tiges (40, 41) montées sur la poignée (42) à une extrémité, et l'armature d'accouplement (6) comprend des bras de support (61, 62) des tiges et des éléments d'encliquetage (610) des tiges sur le support, permettant la fixation amovible du cadre (4) sur l'armature d'accouplement (6).

7. Dispositif de protection (1) selon la revendication 6, dans lequel les tiges (40, 41) du cadre (4) comprennent une tige centrale (40) et deux tiges latérales (41), montées sur la poignée (42) de part et d'autre de la tige centrale (40), les tiges latérales (41) étant montées rotatives par rapport à la poignée (42) pour pouvoir se replier contre la tige centrale (40), et la tige centrale étant télescopique.

8. Dispositif (1) selon l'une des revendications 1 à 5, dans lequel le cadre (4) comporte une tige principale (45) montée à une extrémité sur le mât via l'armature d'accouplement (6), et une pluralité de tiges secondaires (46) montées sur la tige principale (45) à une autre extrémité, les tiges secondaires (46) étant montées rotatives par rapport à la tige principale dans le plan de celle-ci.

9. Dispositif de protection (1) selon l'une des revendications précédentes, dans lequel la surface de protection (5) est rigide.

10. Ensemble comprenant deux dispositifs de protection (1, 1') selon l'une des revendications précédentes, dans lequel les dispositifs de protection (1, 1') sont montés sur un socle commun (7), les mâts (10, 10') étant parallèles entre eux, et chaque armature d'accouplement (6, 6') étant pivotée par rapport à l'élément respectif de support (3, 3') du cadre pour adopter une position dans laquelle les deux dispositifs de protection (1, 1') sont symétriques l'un de l'autre par rapport à un plan (P) s'étendant entre eux.

11. Ensemble selon la revendication précédente, dans lequel le socle (7) est une paroi verticale.

## Patentansprüche

1. Schutzvorrichtung (1), umfassend einen Mast (10), umfassend:
- eine Stange (12),
- eine Backe (14), die an einem Ende der Stange montiert ist, umfassend eine zylindrische Aufnahme (15), die sich in einer zur Richtung des Masts (10) orthogonalen Richtung (X-X) erstreckt,
und eine Schutzplatte (20), wobei die Schutzplatte umfasst:
- einen Rahmen (4), der eine Ebene der Platte definiert,
- eine Schutzfläche (5), die auf dem Rahmen (4) montiert ist, und
- ein Stützelement (3) des Rahmens (4), umfassend eine zylindrische Welle (16), die ausgebildet ist, um rotierend in der Aufnahme (15) der Backe (14) montiert zu sein, um eine Rotation der Schutzplatte in Bezug zum Mast gemäß einer zum Mast (10) orthogonalen Richtung (X-X) zu erlauben, und
- eine Verbindungsarmatur (6) zwischen dem Stützelement (3) des Rahmens (4) und dem Rahmen (4),
**dadurch gekennzeichnet, dass** die Verbindungsarmatur (6) in Rotationsverbindung in Bezug zum Stützelement (3) des Rahmens (4) gemäß einer zur Ebene der Schutzplatte orthogonalen Richtung (Y-Y) ist,
und dass die Verbindungsarmatur (6) und das Stützelement (3) des Rahmens (4) Begrenzungsmittel (310, 601, 602) ihrer Rotation relativ zu einem Winkel, der zwei extreme Winkelpositionen der Verbindungsarmatur (6) in Bezug zum Stützelement (3) des Rahmens (4) definiert, umfassen, wobei die Positionen einer selben Schutzvorrichtung (1) erlauben, durch Rotation des Masts (10) um seine Achse zwei zueinander symmetrische Konfigurationen anzunehmen, wobei jede Konfiguration jeweils eine extreme Winkelposition der Armatur in Bezug zum Stützelement (3) des Rahmens umfasst.

2. Schutzvorrichtung (1) nach Anspruch 1, wobei die Platte (20) eine polygonale Form aufweist oder mindestens zwei nebeneinanderliegende gerade Seiten umfasst, die eine Spitze bilden, und eine gekrümmte Seite, die die geraden Seiten verbindet, und der Mast (10) im Bereich einer Spitze der Platte mit der Platte (20) verbunden ist.

3. Schutzvorrichtung (1) nach Anspruch 2, wobei die Platte (20) in Bezug zu einer halbierenden Ebene (B) der Spitze, mittels der sie mit dem Mast (10) verbunden ist, symmetrisch ist.

4. Schutzvorrichtung (1) nach Anspruch 3, wobei der Grenzwinkel einer relativen Rotation zwischen der Verbindungsarmatur (6) und dem Stützelement (3) des Rahmens (4) gleich dem zusätzlichen Winkel der Winkelöffnung der Spitze der Platte (20) ist, mittels der die Platte (20) mit dem Mast (10) verbunden ist, und die Rotation des Masts zwischen den symmetrischen Konfigurationen 180° beträgt.

5. Schutzvorrichtung (1) nach einem der Ansprüche 1 bis 4, wobei der Rahmen lösbar an der Verbindungsarmatur (6) befestigt ist.

6. Schutzvorrichtung nach Anspruch 5, wobei der Rahmen (4) einen Griff (42) und drei auf dem Griff (42) an einem Ende montierte Stangen (40, 41) aufweist und die Verbindungsarmatur (6) Stützarme (61, 62) der Stangen und Rastelemente (610) der Stangen auf der Stütze umfasst, was die lösbare Befestigung des Rahmens (4) auf der Verbindungsarmatur (6) ermöglicht.

7. Schutzvorrichtung (1) nach Anspruch 6, wobei die Stangen (40, 41) des Rahmens (4) eine zentrale Stange (40) und zwei seitliche Stangen (41), die auf dem Griff (42) beiderseits der zentralen Stange (40) montiert sind, umfassen, wobei die seitlichen Stangen (41) in Bezug zum Griff (42) rotierend montiert sind, um sich gegen die zentrale Stange (40) falten zu können, und wobei die zentrale Stange teleskopisch ist.

8. Vorrichtung (1) nach einem der Ansprüche 1 bis 5, wobei der Rahmen (4) eine Hauptstange (45), die an einem Ende auf dem Mast mittels der Verbindungsarmatur (6) montiert ist, und eine Vielzahl sekundärer Stangen (46), die auf der Hauptstange (45) an einem anderen Ende montiert sind, aufweist, wobei die sekundären Stangen (46) in Bezug zur Hauptstange in der Ebene derselben rotierend montiert sind.

9. Schutzvorrichtung (1) nach einem der vorangehenden Ansprüche, wobei die Schutzfläche (5) starr ist.

10. Anordnung, umfassend zwei Schutzvorrichtungen (1, 1') nach einem der vorangehenden Ansprüche, wobei die Schutzvorrichtungen (1, 1') auf einem gemeinsamen Sockel (7) montiert sind, wobei die Masten (10, 10') zueinander parallel sind, und wobei jede Verbindungsarmatur (6, 6') in Bezug zu einem jeweiligen Stützelement (3, 3') des Rahmens geschwenkt wird, um eine Position einzunehmen, in der die zwei Schutzvorrichtungen (1, 1') in Bezug zu einer Ebene (P), die sich zwischen ihnen erstreckt, zueinander symmetrisch sind.

11. Anordnung nach vorangehendem Anspruch, wobei der Sockel (7) eine vertikale Wand ist.

## Claims

1. Protection device (1) comprising a mast (10) comprising:
- a rod (12),
- a jaw (14) mounted on one end of the rod, comprising a cylindrical housing (15) extending in a direction (X-X) orthogonal to the direction of the mast (10),
and a protection panel (20), the protection panel comprising:
- a frame (4) defining a plane of the panel,
- a protection surface (5) mounted on the frame (4), and
- a support element (3) of the frame (4) comprising a cylindrical shaft (16) suitable to be mounted in rotation in the housing (15) of the jaw (14) to allow rotation of the protection panel with respect to the mast in a direction (X-X) orthogonal to the mast (10), and
- a coupling mount (6) between the support element (3) of the frame (4) and the frame (4),
**characterized in that** the coupling mount (6) is in rotary connection with respect to the support element (3) of the frame (4) in a direction (Y-Y) orthogonal to the protection panel,
and **in that** the coupling mount (6) and the support element (3) of the frame (4) comprise means (310, 601, 602) of limiting their rotation relative to an angle defining two extreme angular positions of the coupling mount (6) with respect to the support element (3) of the frame (4), said positions allowing the same protection device (1) to assume two mutually symmetric configurations by rotation of the mast (10) around its axis, each configuration comprising respectively an extreme angular position of the mount with respect to the support element (3) of the frame.

2. The protection device (10) according to claim 1, wherein the panel (20) has a polygonal shape, or comprises at least two adjacent rectilinear sides forming a top and a curvilinear side connecting said rectilinear sides, and the mast (10) is connected to the panel (20) at a top of said panel.

3. The protection device (1) according to claim 2, wherein the panel (20) is symmetrical with respect to a bisector plane (B) of the top through which is it connected to the mast (10).

4. The protection device (1) according to claim 3, wherein the limiting angle of the relative rotation between the coupling mount (6) and the support element (3) of the frame (4) is equal to the supplementary angle of the angular opening of the top of the panel (20) through which the panel (20) is connected to the mast (10), and the rotation of the mast between the symmetric configurations is 180°.

5. The protection device (1) according to one of claims 1 to 4, wherein the frame is attached detachably to the coupling mount (6).

6. The protection device according to claim 5, wherein the frame (4) includes a handle (42) and three rods (40, 41) mounted on the handle (42) at one end, and the coupling mount (6) comprises rod support arms (61, 62) and elements (610) for clipping the rods on the support, allowing the detachable attachment of the frame (4) in the coupling mount (6).

7. The protection device (1) according to claim 6, wherein the rods (40, 41) of the frame (4) comprise a central rod (40) and two lateral rods (41) mounted on the handle (42) on either side of the central rod (40), the lateral rods (41) being mounted in rotation with respect to the handle (42) to be able to fold it back against the central rod (40), and the central rod being telescoping.

8. The device (1) according to one of claims 1 to 5, wherein the frame (4) includes a main rod (45) mounted at one end on the mast via the coupling mount (6), and a plurality of secondary rods (46) mounted on the main rod (45) at another end, the secondary rods (46) being mounted in rotation with respect to the main rod in the plane thereof.

9. The protection device (1) according to one of the preceding claims, wherein the protection surface (5) is rigid.

10. A set comprising two protection devices (1, 1') according to one of the preceding claims, wherein the protection devices (1, 1') are mounted on a common base (7), the masts (10, 10') being mutually parallel, and each coupling mount (6, 6') being pivoted with respect to the respective support element (3, 3') of the frame to adopt a position in which the two protection devices (1, 1') are both symmetric with respect to a plane (P) extending between them.

11. The set according to the preceding claim, wherein the base (7) is a vertical wall.
